# DEMANDE DE BREVET EUROPEEN

(11) **EP 0 685 617 A1**
(43) Date de publication de la demande: **06.12.1995**
(21) Numéro de dépôt: 95401271.2
(22) Date de dépôt: 01.06.1995
(51) Int. Cl.: E04H 12/22, H01Q 1/12

(54) **Support de structure**

(30) Priorité: 03.06.1994 FR 9406792
(71) Demandeur: SOFRER (Société Anonyme), F-92250 La Garenne Colombes (FR)
(72) Inventeur: Marchand, Bernard, F-95440 Ecouen (FR)
(74) Mandataire: Tanguy, Gilbert André

(57) **Abrégé**

Support de structure telle que par exemple un système d'antennes. Selon l'invention, le support comporte un socle (14) constitué d'une pluralité de dalles (15) pesantes, assemblées côte à côte et éventuellement superposées et un moyen de montage tel qu'un mât (16) adapté à porter la structure.

## Description

L'invention se rapporte à un support de structure comme par exemple un système d'antennes destiné à être installé en plein air et devant, par conséquent, être apte à résister au vent et aux intempéries. L'invention propose un nouveau type de support permettant d'ériger un mât, pylône ou tout autre moyen de montage adapté à recevoir ladite structure en tout emplacement choisi, même peu accessible, comme par exemple une terrasse d'immeuble, l'installation étant réalisée sans maçonnerie ni reprise d'étanchéité sur le site d'implantation.

Le développement des réseaux de radiotéléphones et de télécommunications par satellites nécessite d'installer des antennes en milieu urbain, typiquement sur les terrasses des immeubles. Ces installations sont souvent coûteuses et difficiles à réaliser parce que l'emplacement choisi est parfois difficile d'accès. Il est donc difficile d'y apporter les matériaux et éléments nécessaires à la réalisation de l'infrastructure destinée à maintenir l'antenne en place dans une position stable. On doit parfois faire appel à des moyens de levage onéreux. Une autre difficulté résulte du fait que, en fonction des dimensions et de la géométrie du site choisi (la terrasse) et de celles de la structure elle-même (l'antenne), il est pratiquement impossible de définir les caractéristiques du support. Ce dernier est donc généralement différent à chaque cas. On peut rencontrer les mêmes problèmes pour l'édification d'enseignes lumineuses ou d'autres systèmes de diffusion d'informations au public.

L'invention apporte une solution à tous ces problèmes.

L'un des objectifs de l'invention est de proposer un système permettant d'ériger un mât, pylône ou tout autre moyen de montage, sans travaux de maçonnerie ni reprise d'étanchéité sur le site, en toute sécurité.

Un autre but de l'invention est de proposer un système facilement transportable sur le site, sans nécessiter des moyens de levage spéciaux tels que des grues ou monte-charges extérieurs.

Un autre objectif de l'invention est de proposer un système dont la forme, les dimensions et la masse puissent être adaptées à volonté en fonction du site, d'implantation de la structure.

Plus précisément l'invention concerne un support de structure, notamment installée en plein air, typiquement sur une terrasse d'immeuble, comme par exemple un système d'antennes, caractérisé en ce qu'il comporte un socle constitué d'une pluralité de dalles pesantes assemblées côte à côte, éventuellement superposées et un moyen de montage tel qu'un mât ou analogue, fixé à au moins l'une des dalles, ledit moyen de montage étant apte à porter ladite structure.

Selon un mode de réalisation actuellement préféré, chaque dalle est constituée d'un cadre rigide, par exemple en métal, de hauteur constante et un matériau pesant et moulé dans ce cadre. Dans la plupart des cas, ce matériau est du béton coulé dans le cadre.

L'invention sera mieux comprise et d'autres caractéristiques et avantages de celle-ci apparaîtront plus clairement à la lumière de la description qui va suivre, donnée uniquement à titre d'exemple faite en référence aux dessins annexés dans lesquels :
- la figure 1 est une vue en perspective d'une antenne de radiotéléphone montée sur un support conforme à l'invention ;
- la figure 2 est une vue de détail à plus grande échelle d'un support conforme à l'invention ;
- la figure 3 est une vue de détail en perspective éclatée, illustrant l'assemblage de plusieurs dalles constituant un support conforme à l'invention ; et
- la figure 4 est une vue de dessus du cadre d'une dalle, avant le coulage du béton.

Sur les dessins, on a représenté une antenne de radiotéléphone urbain 11, installée sur la terrasse 12 d'un immeuble au moyen d'un support 13 simplement posé sur ladite terrasse. Ce support 13 se compose essentiellement d'un socle 14 sur lequel est dressé un moyen de montage de l'antenne 11, en l'occurrence ici un mât 16. L'antenne 11 est fixée à ce mât. Le socle 14 est constitué de plusieurs dalles 15, pesantes, assemblées côte à côte en au moins une couche. Il est éventuellement composé de plusieurs couches superposées. Les dalles ont ici un contour hexagonal. On pourrait utiliser des dalles ayant un autre contour polygonal convexe, pourvu que lesdites dalles puissent s'assembler côte à côte avec d'autres dalles semblables. Dans l'exemple de la figure 1, on a représenté un socle composé de trois couches de dalles superposées alors que dans l'exemple de la figure 2, le socle ne comporte qu'une seule couche de dalles. Le mât 16 comporte une embase 18 fixée à au moins une dalle 15 par des boulons 20a, et écrous 20b, les tiges des boulons traversant lesdites dalles. le support 13 comporte aussi des bracons 22. Chaque bracon s'étend entre ledit moyen de montage (le mât 16) et une autre dalle éloignée de celle qui supporte le mât. Selon l'exemple, chaque bracon est raccordé à la dalle correspondante par l'intermédiaire d'un socle 24 fixé à celle-ci. Chaque socle 24 est semblable au socle 18 et fixé de la même façon par des boulons et écrous. Les bracons pourraient être remplacés par des haubans ou analogue.

Dans tous les cas, l'ensemble du socle est simplement posé sur la terrasse 12 avec interposition d'une semelle 26 en matériau synthétique résilient qui évite de détériorer l'étanchéité de la terrasse. Il est à noter que le socle 14 peut avoir n'importe quelle configuration voulue. Elle est définie à chaque cas en fonction de la place disponible, des dimensions de la terrasse, des dimensions et de la prise au vent de l'antenne, etc ... C'est en fonction de ces paramètres que l'on détermine la surface et la forme du socle 14 d'une part et le nombre de couches de dalles le constituant. La semelle 26 est découpée en conséquence. Des extensions (dalles 15a) sont toujours possible si on le juge nécessaire, même après la mise en service de l'antenne.

Chaque dalle est constituée d'un cadre 27 rigide, de préférence métallique, de hauteur constante. Ce cadre a ici un contour hexagonal et un matériau pesant est moulé dans ledit cadre. De préférence, ledit matériau pesant est du béton 28 coulé dans le cadre, lequel forme ainsi une partie du coffrage. Les côtés du cadre 27 sont percés de trous 30, notamment pour le passage des boulons 32a qui, assemblés à des écrous 32b, réalisant l'assemblage latéral des dalles d'une même couche (figure 3). Ces trous sont pratiqués au voisinage des angles du cadre 27. Ils débouchent intérieurement dans des réserves 34 où se logent les têtes de boulons et les écrous. Lorsque le socle 14 comporte plusieurs couches de dalles superposées, celles-ci sont assemblées entre elles par des éclisses 36 verticales montées et boulonnées (en faisant appel aux mêmes trous 30) entre les cadres 27 de certaines dalles extérieures desdites couches. La hauteur des éclisses est de préférence fonction du nombre de couches. Les dalles sont elles-mêmes percées de trous 37 traversant le béton, pour le passage éventuel des boulons assurant la fixation des embases 18 ou 24. Des plaques de reprise 38 rectangulaires peuvent être placées sous ou entre les dalles portant de telles embases. Dans ce cas, chaque dalle peut avantageusement comporter une empreinte rectangulaire dans le béton, permettant d'y loger une plaque 38.

La figure 4 montre la structure du cadre 27 d'une dalle, juste avant le coulage du béton. On voit que ce cadre comporte des pattes de scellement intérieures 39, tandis qu'un grillage 40 ou un élément analogue de fibres synthétiques est posé sur les pattes de scellement. De cette façon, après coulage du béton, ledit grillage s'étend dans l'épaisseur de la masse de béton et contribue, avec les pattes de scellement 39 à la solidarisation du béton et du cadre. Avant le coulage du béton, on dispose des blocs de matériau friable 42 (par exemple du polystyrène expansé) aux angles intérieurs du cadre 27, pour former les réserves 34. Dans le même esprit, on dispose des colonnettes 43 à l'intérieur du cadre pour former les trous 37 de passage des boulons 20a.

Le socle modulaire, composé de petites dalles de béton juxtaposées et éventuellement superposées, reliées entre elles par boulonnerie, forme une structure rigide qui assure la stabilité du mât en reprenant les efforts tout en uniformisant la charge sur la terrasse. Le système est livre en pièces détachées et ne nécessite pas de moyens de levage particuliers puisque tous les éléments peuvent être acheminés sur la terrasse par l'ascenseur ou l'escalier de l'immeuble.

Les parties métalliques sont de préférence en acier galvanisé. Le système peut évoluer au fur et à mesure des besoins. Par exemple, si on désire adjoindre des antennes supplémentaires, il suffit d'étendre et/ou rehausser le socle en ajoutant des dalles. Le système est également démontable et ses éléments sont réutilisables.

## Revendications

**1. -** Support de structure, notamment installée en plein air, typiquement sur une terrasse d'immeuble, comme par exemple un système d'antenne (11), caractérisé en ce qu'il comporte un socle (14) constitué d'une pluralité de dalles pesantes (15), assemblées côte à côte et de proche en proche les unes aux autres, éventuellement superposées et un moyen de montage (16) tel qu'un mât ou analogue, fixé à au moins une des dalles, ledit moyen de montage étant apte à porter ladite structure.

**2. -** Support de structure selon la revendication 1, caractérisé en ce qu'il comporte des bracons (22) ou analogue, chacun d'eux s'étendant entre ledit moyen de montage (16) et une dalle (15), par exemple par l'intermédiaire d'un socle (24) fixé à celle-ci.

**3. -** Support de structure selon l'une des revendications précédentes, caractérisé en ce que lesdites dalles (15) ont un contour hexagonal.

**4. -** Support de structure selon l'une des revendications précédentes, caractérisé en ce que chaque dalle (15) est constituée d'un cadre rigide, de hauteur constante et en ce qu'un matériau pesant est moulé dans ce cadre.

**5. -** Support de structure selon la revendication 4, caractérisé en ce que ledit matériau pesant est du béton (28).

**6. -** Support de structure selon la revendication 4 ou 5, caractérisé en ce que les réserves (34) sont ménagées à des emplacements choisis de ladite dalle, en ce que des trous sont pratiqués dans ledit cadre et débouchent dans ces réserves, pour l'assemblage par boulons de telles dalles adjacentes.

**7. -** Support de structure selon l'une des revendications 4 à 6, caractérisé en ce que plusieurs couches superposées de dalles (15) sont assemblées entre elles par des éclisses verticales (36), par exemple montées entre les cadres de certaines dalles extérieures desdites couches.

**8. -** Support de structure selon l'une des revendications 4 à 7, caractérisé en ce que chaque cadre (27) comporte des pattes de scellement (39) intérieures.

**9. -** Support de structure selon la revendication 8, caractérisé en ce qu'un grillage ou élément analogue de fibres synthétiques s'étend dans l'épaisseur de la masse dudit matériau pesant.

**10. -** Support de structure selon l'une des revendications précédentes, caractérisé en ce l'ensemble dudit socle est posé sur une semelle (26) en matériau résiliant.
